# EUROPÄISCHE PATENTSCHRIFT

(11) **EP 0 893 381 B1**
(45) Veröffentlichungstag und Bekanntmachung des Hinweises auf die Patenterteilung: **29.09.2004**
(21) Anmeldenummer: 98112322.7
(22) Anmeldetag: 03.07.1998
(51) Int. Cl.: B65H 19/18

(54) **Verfahren und Vorrichtung zum Handhaben von klebstoffaufweisenden Bahnen**
Method of and device for handling webs having adhesive
Procédé et dispositif pour manipuler des bandes comprenant de l'adhésif

(30) Priorität: 18.07.1997 DE 19731024
(43) Veröffentlichungstag der Anmeldung: 27.01.1999
(73) Patentinhaber: Focke & Co. (GmbH & Co.), 27283 Verden (DE)
(72) Erfinder: Focke, Heinz, 27283 Verden (DE); Mutschall, Hugo, 27308 Kirchlinteln (DE)
(74) Vertreter: Bolte, Erich, Dipl.-Ing.

(56) Entgegenhaltungen:
- WO-A-94/27869
- WO-A-96/11867
- DE-B- 1 057 912
- FR-A- 2 117 528
- FR-A- 2 733 972
- US-A- 3 880 699
- US-A- 4 039 367
- US-A- 5 190 612

## Beschreibung

Die Erfindung betrifft ein Verfahren zum Handhaben von Materialbahnen mit einseitig angebrachter Beschichtung eines aktiven Klebstoffes, wobei die Materialbahn von einer ersten Bobine abgezogen und nach Verbrauch derselben eine neue Materialbahn einer Ersatzbobine an die ablaufende Materialbahn angeschlossen und ein Anfangsabschnitt der neuen Materialbahn von einem Übertragungsorgan bereitgehalten wird und der Anfangsabschnitt der neuen Materialbahn mit der Kleber aufweisenden Seite an dem Übertragungsorgan anliegt, und wobei zur Verbindung des Anfangsabschnitts der neuen Materialbahn mit der ablaufenden Materialbahn der Anfangsabschnitt mit seiner klebstofffreien Seite an die zugekehrte, Kleber aufweisende Seite der Materialbahn angedrückt wird, derart, dass die ablaufende Materialbahn den Anfangsabschnitt von dem Übertragungsorgan löst und mitführt. Insbesondere ist das Verfahren im Zusammenhang mit dem Anbringen von Klebestreifen an Faltkartons oder dergleichen anzuwenden.

Die Erfindung betrifft ebenfalls eine Vorrichtung gemäß Oberbegriff des Anspruchs 3.

Mit aktivem Klebstoff einseitig beschichtete Materialbahnen bzw. Klebestreifen werden beispielsweise zum Verschließen von Faltkartons eingesetzt. Ein sogenanntes Tape-Aggregat trägt den Klebestreifen beispielsweise an der Oberseite und an der Unterseite im Bereich von aneinanderstoßenden Schließlappen auf den Faltkarton auf. Der Klebestreifen besteht aus einer Kunststoffbahn mit einseitig aufgetragenem, aktivem Klebstoff.

Die Materialbahn bzw. der Klebestreifen wird als (gewickelte) Bobine zur Verfügung gestellt. Nach Verbrauch derselben soll eine neue Materialbahn bzw. ein neuer Klebestreifen mit möglichst geringem Aufwand an die ablaufende Materialbahn angeschlossen werden.

Aus der DE 1 057 912 B, die dem Oberbegriff der Ansprüche 1 und 3 entspricht, ist eine Vorrichtung zum Ankleben eines neuen Klebestreifens an einen ablaufenden Klebestreifen bekannt. Der ablaufende Klebestreifen wird vor dem Verbinden mit dem neuen Klebestreifen von einem zurückbleibenden Reststück abgeschnitten. Ein Anfangsabschnitt des neuen Klebestreifens wird in einer Ausführungsform an Tangentialpunkten von drei aufeinanderfolgenden Rollen und an einem mit Abstand hierzu angeordneten Haltefinger bereitgehalten.

Aus der US 5,190,612 A ist eine Vorrichtung zum Auftragen von selbstklebenden Etiketten auf Flaschen bekannt. Ein Auftragsorgan ist mit einer kleine Pyramiden aufweisenden Oberfläche versehen. Die Aufkleber werden mit Hilfe der Segmente einem Stapel entnommen und an Greifer übergeben.

Die FR 2 117 528 A befasst sich mit dem automatischen Verbinden von Klebestreifen. Die klebende Seite eines ablaufenden Streifens wird mit der nicht klebenden Seite eines neuen Streifens verbunden. Dabei wird ein Rest der ablaufenden Bahn abgeschnitten. Die neue Bahn wird vor dem Verbinden mit der ablaufenden Bahn an einer Rolle angeklebt.

Schließlich zeigt die WO 9427869 A eine Vorrichtung zum Verbinden von Klebestreifen, bei der ebenfalls der Restabschnitt einer ablaufenden Bahn beim Verbinden der beiden Bahnen abgeschnitten wird.

Der Erfindung liegt die Aufgabe zugrunde, ein Verfahren und eine Vorrichtung vorzuschlagen, die geeignet sind, eine einfache, zuverlässige Handhabung von Klebestreifen, insbesondere beim Anschluss eines neuen Klebestreifens an einen ablaufenden Klebestreifen zu gewährleisten.

Diese Aufgabe wird durch ein Verfahren gemäß Anspruch 1 und eine Vorrichtung gemäß Anspruch 3 gelöst.

Weitere besondere Ausführungarten der Erfindung sind in den abhängigen Ansprüche 2 und 4 bis 9 definiert.

Der Anfangsabschnitt der Neubahn wird durch einen - maschinell oder manuell - betätigbaren Halter bereitgehalten, an dem der Anfangsabschnitt der klebstoffaufweisenden Seite anliegt. Der Anlagebereich des Halters ist so ausgebildet, daß die Haltekraft für den Anfangsabschnitt ausreicht, um diesen bis zur Anlage an der Ablaufbahn zu fixieren. Durch Anlage an der klebstoffaufweisenden Seite der Ablaufbahn wird eine größere Haltekraft erzeugt, die den Anfangsabschnitt an der Ablaufbahn infolge Klebung fixiert, so daß der Halter von dem Anfangsabschnitt der Neubahn gelöst werden kann.

Der Halter für den Anfangsabschnitt der Neubahn ist ein bewegbarer, insbesondere schwenkbarer Arm, der den Anfangsabschnitt durch Querbewegung an die Ablaufbahn im Bereich einer Umlenkung derselben, insbesondere im Bereich einer Umlenkwalze, andrückt.

Eine weitere Besonderheit der Erfindung besteht darin, daß die aktive Bobine, von der die Materialbahn abgezogen wird, bis zum vollständigen Verbrauch leergefahren wird. Es bleibt also kein Restabschnitt der Materialbahn auf der Bobine bzw. auf einem Bobinenkern. Bei der Erfindung sind besondere Maßnahmen vorgesehen, daß auch nach dem Abziehen des Endabschnitts der Materialbahn von der Bobine bzw. dem Bobinenkern eine gewisse Spannung in der Materialbahn erhalten bleibt, so daß diese ohne Verwerfungen, Faltenbildung oder dergleichen bis zum Anschluß der neuen Materialbahn transportiert werden kann. Zu diesem Zweck ist erfindungsgemäß eine Querschnittsverformung der ablaufenden Materialbahn vorgesehen.

Im Bereich einer Splicestation sind an einem gemeinsamen, schwenkbaren Träger, insbesondere an einer Tragscheibe, zwei Bobinen des Klebestreifens angeordnet, nämlich eine Ablaufbobine und eine Ersatzbobine, von der die Neubahn abgezogen wird. Durch Drehen der Tragscheibe wird die Ablaufbobine jeweils in eine vorgegebene Ablaufstellung und die Ersatzbobine in eine Wartestellung bewegt. Der Anfangsabschnitt der Neubahn wird vorzugsweise manuell von der Ersatzbobine abgezogen und an den Halter angelegt.

Weitere Einzelheiten der Erfindung betreffen die Ausgestaltung der Splicestation sowie Organe zum Übertragen von Klebestreifen auf Gegenstände.

Ein Ausführungsbeispiel der erfindungsgemäßen Vorrichtung wird nachfolgend hinsichtlich Aufbau und Verfahrensablauf anhand der Zeichnungen näher erläutert. Es zeigt:
- Fig. 1: eine Vorrichtung zum Aufbringen von Klebestreifen auf Faltkartons in vereinfachter Seitenansicht,
- Fig. 2: eine Splicestation als Einzelheit der Vorrichtung gemäß Fig. 1, in vergrößertem Maßstab,
- Fig. 3: die Splicestation gemäß Fig. 2 in Queransicht,
- Fig. 4: ein Detail der Splicestation in vergrößertem Maßstab,
- Fig. 5: eine Queransicht der Splicestation in einer zu Fig. 3 versetzten Ebene,
- Fig. 6: einen Halteschuh der Splicestation in einem vergrößerten Querschnitt in der Schnittebene VI-VI der Fig. 5.

Die in Fig. 1 gezeigte Vorrichtung befaßt sich mit der Anbringung eines Klebestreifens 10 an einem Faltkarton 11. An einer Oberseite und an einer Unterseite des Faltkartons 11 wird jeweils ein in Längsrichtung desselben verlaufender Klebestreifen 10 angebracht, um Faltlappen miteinander zu verbinden.

Zum Aufbringen der Klebestreifen 10 dient jeweils ein oberes und unteres Tape-Aggregat 12, 13, das selbsttätig einen Klebestreifen 10 an dem Faltkarton 11 anbringt.

Der Klebestreifen 10 wird von einem fortlaufenden Streifen bzw. einer fortlaufenden Materialbahn 14 abgetrennt. Diese besteht vorzugsweise aus Kunststoff und ist einseitig mit einem aktiven Kleber 15 beschichtet. Die Materialbahn 14 wird von einer Bobine 16 abgezogen und dem Tape-Aggregat 12, 13 zugeführt. Die Bobine 16 befindet sich in einer Splicestation 17 zusammen mit einer Ersatzbobine 18. Bei dem vorliegenden Ausführungsbeispiel ist die Vorrichtung mit zwei übereinstimmenden Splicestationen 17 ausgestattet, um selbständig jedes Tape-Aggregat 12, 13 mit Material zu versorgen.

Wenn die aktive Bobine 16 verbraucht ist, findet im Bereich der Splicestation 17 ein weitgehend selbsttätiger Anschluß der Ersatzbobine 18 an die ablaufende Materialbahn 14 statt. Bei dem vorliegenden Beispiel ist allerdings ein gewisser manueller Einsatz für den Bobinenwechsel vorgesehen.

Die Ersatzbobine 18 wird während des Abziehens der Materialbahn 14 von der (aktiven) Bobine 16 für einen Wechsel vorbereitet. Zu diesem Zweck wird (manuell) ein Anfangsabschnitt 19 von der Ersatzbobine 18 abgezogen und benachbart zur Materialbahn 14 bereitgehalten. Nach teilweisem oder vollständigem Abzug der Materialbahn 14 von der Bobine 16 wird der Anfangsabschnitt 19 der Ersatzbobine 18 an einen Endabschnitt 20 der ablaufenden Materialbahn 14 angedrückt und so die Verbindung der Materialbahn 14 mit der Ersatzbobine 18 hergestellt.

Die Splicestation 17 ist zur Durchführung des Bahnwechsels mit selbsttätig arbeitenden Organen versehen. Die (fortlaufende) Materialbahn 14 wird am Austritt der Splicestation 17 über ein Umlenkorgan geführt, nämlich über eine Umlenkwalze 21. Die Materialbahn 14 ist auf der Bobine 16 so gewickelt, daß der einseitig an der Materialbahn angebrachte Kleber 15 im Bereich der Umlenkwalze 21 nach außen weist.

Die Umlenkwalze 21 ist mit Abstand von der Bobine 16 gelagert, und zwar an einer (aufrechten) Tragwand 22. Die von der Bobine 16 abgezogene Materialbahn 14 wird über ein Leit- bzw. Führungsorgan der Umlenkwalze 21 zugeführt, nämlich über einen Schuh 23. Dieser ist als langgestreckter, einarmiger Hebel ausgebildet mit einem (unteren) Drehlager 24 benachbart zur Umlenkwalze 21, und zwar oberhalb derselben.

Der Schuh 23 ist mit einer Führungsfläche 25 für die Materialbahn 14 versehen. Der Schuh 23 ist - im Querschnit gesehen - als langgestreckter Hohlkörper ausgebildet mit einer entsprechenden Querschnittskontur der Führungsfläche 25. Wie insbesondere aus Fig. 6 ersichtlich, ist der Schuh 23 im Querschnitt etwa C-förmig ausgebildet, also als einseitig offenes Profil. Die Führungsfläche 25 bildet an den Rändern schräggerichtete Seitenstreifen 26, 27. Diese gehen an den freien Außenrändern über in nochmals abgewinkelte Führungsschenkel 28, 29.

Die Materialbahn 14 läuft ständig an der in der beschriebenen Weise konturierten Führungsfläche 25 entlang und erhält dadurch eine entsprechende, geformte Querschnittsgestalt. Hierdurch wird verhindert, daß die Materialbahn 14 in ihrer Längsrichtung verformt wird, also insbesondere Falten wirft. Des weiteren bewirkt der Schuh 23 aufgrund der Gestaltung der Führungsfläche 25 eine Haltekraft an der transportierten Materialbahn 14. Dadurch ist es bei dieser Vorrichtung möglich, die jeweilige Bobine 16 vollständig leerzufahren, also ohne Abtrennen eines Restteils der Materialbahn 14, der auf der Bobine 16 verbleibt. Hierin und in der Gestaltung des Schuhs 23 liegt eine Besonderheit der Vorrichtung.

Für den Bobinenwechsel wird der Schuh 23 durch Verschwenken aus der Bewegungsebene der Materialbahn 14 herausbewegt in eine Position, die in Fig. 2 strichpunktiert gezeigt ist. Nach dem Bobinenwechsel wird der Schuh 23 wieder in die Position gebracht, in der die Materialbahn 14 an der Führungsfläche 25 anliegt.

Die Ersatzbobine 18 bzw. deren Anfangsabschnitt 19 wird benachbart zur Umlenkwalze 21 für den Anschluß an die Materialbahn 14 bereitgehalten. Der Anfangsabschnitt 19 liegt an einem Übertragungsorgan an, nämlich an einer Übergabewalze 30, die ihrerseits am unteren bzw. freien Ende eines einarmigen Übertragungshebels 31 gelagert ist. Letzterer ist im Bereich eines benachbart zur Ersatzbobine 18 angeordneten Drehlagers 32 schwenkbar. Auch dieses ist an der gemeinsamen Tragwand 22 angeordnet. Die Relativstellung ist so gewählt, daß bei einer Schwenkbewegung gemäß Pfeil 33 die Übergabewalze 30 aus der Ausgangsposition gemäß Fig. 2 in die Übergabeposition gemäß Fig. 4 verschwenkt wird. In dieser ist die Übergabewalze 30 unmittelbar benachbart zum Umfang der Umlenkwalze 21, und zwar derart, daß ein freies Ende des Anfangsabschnitts 19 an die Materialbahn 14 im Bereich der Umlenkwalze 21 angedrückt wird.

Die Ersatzbobine 18 ist so positioniert, daß der Anfangsabschnitt 19 mit dem Kleber 15 der Übergabewalze 30 bzw. dem Übertragungshebel 31 zugekehrt ist. Der Anfangsabschnitt 19 liegt demnach mit einer klebenden Fläche am Umfang der Übergabewalze 30 und - beim vorliegenden Ausführungsbeispiel - am Übertragungshebel 31 an.

Übergabewalze 30 und/oder Übertragungshebel 31 sind so ausgestaltet, daß einerseits die mit der klebenden Seite anliegende Materialbahn ausreichend gehalten wird, andererseits aber beim Andrücken an eine mit Kleber 15 versehene Seite der Materialbahn 14 diese das Ende des Anfangsabschnitts 19 erfaßt und von der Übergabewalze 30 bzw. dem Übertragungshebel 31 abzieht. Zu diesem Zweck ist die Übergabewalze 30 längs des Umfangs mit Vorsprüngen bzw. Erhöhungen versehen. Es handelt sich dabei im vorliegenden Falle um vorstehende Spitzen 34, die hier durch pyramidenförmige Erhöhungen 35 gebildet sind. Die Erhöhungen 35 und damit deren Spitzen 34 sind im vorliegenden Falle in längsund quergerichteten Reihen in regelmäßiger Verteilung längs des Umfangs der Übergabewalze 30 angeordnet.

Im Bereich des Übertragungshebels 31 ist benachbart zur Übergabewalze 30 ein Haltestück 36 für die Materialbahn 14 bzw. den Anfangsabschnitt 19 gebildet. An diesem liegt der Anfangsabschnitt 19 ebenfalls an. Das Haltestück 36 ist hier in gleicher Weise wie die Übergabewalze 30 mit Erhöhungen 35 und Spitzen 34 versehen.

Bei der Übergabe der neuen Materialbahn bzw. des Anfangsabschnitts 19 an die ablaufende Materialbahn 14 wird ein Endbereich des Anfangsabschnitts 19 mit der klebstofffreien Seite an die Kleber 15 aufweisende Seite der Materialbahn 14 angedrückt und dadurch eine ausreichend haltbare Verbindung hergestellt. Die Materialbahn 14 wird danach von der Ersatzbobine 18 abgezogen, die in die Funktion der aktiven Bobine 16 eintritt.

Der Anschluß des Anfangsabschnitts 19 der neuen Materialbahn an die ablaufende Materialbahn 14 wird selbsttätig durchgeführt. Die ablaufende Bobine 16 wird dabei vollständig leergefahren. Das Ende der Materialbahn 14 wird abgetastet. Bei dem vorliegenden Ausführungsbeispiel (Fig. 2) ist eine die ablaufende Bahn 14 beobachtende Fotozelle 37 vorgesehen. Statt dessen kann im Bereich eines drehenden Lagers der Bobine 16 ein mit umlaufender berührungsloser Taster, zum Beispiel ein Initiator, gebildet sein, der nach Ablauf der Materialbahn 14 den Stillstand der Bobinenhalterung bzw. die reduzierte Drehgeschwindigkeit als Signal für das vollständige Abziehen der Materialbahn 14 erkennt.

Wenn der vollständige Ablauf der Materialbahn 14 festgestellt worden ist, wird unmittelbar der Übergabevorgang eingeleitet. Zu diesem Zweck wird der Übertragungshebel 31 in dem beschriebenen Sinne verschwenkt bis zur Anlange am Umfang der Umlenkwalze 21. Die Schwenkbewegung des Übertragungshebels 31 wird durch ein von der Fotozelle 37 betätigtes Stellorgan bewirkt, nämlich durch einen (Elektro-)Zylinder 38, dessen Kolbenstange 39 an einem quergerichteten Arm 40 des Übertragungshebels 31 angeschlossen ist.

Die Ersatzbobine 18 wird bei dem vorliegenden Ausführungsbeispiel manuell für den Anschluß vorbereitet. Der Anfangsabschnitt 19 wird von Hand von der Ersatzbobine 18 abgezogen und in die beschriebene Position unter Anlage an Übergabewalze 30 und Übertragungshebel 31 gebracht. Unterhalb der Übergabewalze 30 befindet sich ein ortsfestes Messer 41. An diesem wird ein Ende des Anfangsabschnitts 19 abgetrennt, so daß der Anfangsabschnitt 19 stets in einer exakten Relativstellung Anlage an der Übergabewalze 30 erhält. Außerdem wird eine exakte Endkante durch das Messer 41 geschaffen. Das Messer 41 ist ebenfalls an der Tragwand 22 angebracht.

Die Vorrichtung bzw. die Splicestation 17 ist mit Überwachungsorganen versehen, die das Vorhandensein von Material, nämlich der Materialbahn 14 an den wichtigen Bereichen überwacht. Der verwirklichte Gedanke besteht darin, daß die Drehbewegung der Umlenkwalze 21 einerseits das Vorhandensein der Materialbahn 14 voraussetzt. Zum anderen kann aber hierdurch auch der ordnungsgemäße Abzug der Klebestreifen 10 überwacht werden, nämlich hinsichtlich der Länge. Zu diesem Zweck wird die Drehbewegung der Umlenkwalze 21 durch einen berührungslosen Taster überwacht, nämlich durch einen sogenannten Initiator 64. Dieser wirkt berührungslos mit einem mit der Umlenkwalze 21 drehenden Kontrollorgan zusammen. Im vorliegenden Falle ist eine Kontrollscheibe 65 mit (drei) in gleichen Umfangsabständen voneinander angeordneten radialen Vorsprüngen 66 versehen und auf einer Welle für die Umlenkwalze 21 angeordnet, also mit dieser drehend. Der Initiator 64 wird durch die Vorsprünge 66 der drehenden Kontrollscheibe 65 beaufschlagt. Hierdurch wird zum einen die Drehbewegung der Umlenkwalze 21 grundsätzlich erkannt, zum anderen aber auch die Länge des abgezogenen Abschnitts der Materialbahn 14.

Aktive Bobine 16 und Ersatzbobine 18 haben aufgrund der Arbeitsweise der Splicestation 17 eine vorgegebene Relativstellung. Zu diesem Zweck sind die Bobinen 16, 18 verstellbar gelagert, nämlich an einem schwenkbaren bzw. drehbaren Organ. Es handelt sich dabei im vorliegenden Falle um eine (aufrechte) Tragscheibe 42. Diese ist mit einem Zentrallager 43 drehbar gelagert, und zwar an der Tragwand 22. Die Tragscheibe 42 wird nach jedem Bobinenwechsel gedreht, derart, daß die Ersatzbobine 18 in die Position der aktiven Bobine 16 gelangt. Die Tragscheibe 42 wird dabei gemäß Pfeil 44 im Uhrzeigersinn gedreht. Die Materialbahn 14 gelangt dabei aus dem Bereich der Ersatzbobine 18 bis zur Anlage an dem Schuh 23, wobei die Materialbahn 14 unter Querschnittsverformung in den Hohlraum des Schuhs 23 eintritt. Bei dem vorliegenden Ausführungsbeispiel ist der Schuh 23 um das (untere) Drehlager 24 schwenkbar in die strichpunktiert dargestellte Position gemäß Fig. 2. In dieser Stellung wird die Drehung der Tragscheibe 42 durchgeführt. Der Schuh 23 wird sodann in die Arbeitsstellung zurückgeschwenkt und nimmt dabei die Materialbahn 14 auf.

Die Tragscheibe 42 ist bei diesem Ausführungsbeispiel manuell drehbar. Zu diesem Zweck sind Handgriffe vorgesehen, und zwar je ein Handgriff 45, 46 im Bereich eines Bobinenlagers 47, 48. Die quer abstehenden Handgriffe 45, 46 können erfaßt und so die Tragscheibe 42 gedreht werden.

Die Arbeitsposition der Tragscheibe 42 ist fixiert, und zwar durch einen ebenfalls mit Griff 49 betätigbaren Raststift, der in eine Rastbohrung 50 der Tragscheibe 42 eintritt zur Fixierung derselben an einer Halterung, nämlich an der Tragwand 22.

Die Handgriffe 45, 46 im Bereich der Bobinenlager 47, 48 haben eine Doppelfunktion. Durch Federn 51 üben die Handgriffe einen axial gerichteten Druck auf die Bobinen 16, 18 bzw. auf einen Bobinenkern 52 aus. Dadurch wird eine Bremswirkung infolge Reibung im Bereich der Bobinen 16, 18 erzeugt. Die Bremswirkung ist einstellbar mit Hilfe von Rändelrädern 53, die zur Veränderung der Spannung der Federn 51 verstellt werden können.

Eine weitere Besonderheit betrifft die Anordnung der Tape-Aggregate 12, 13. Die Vorrichtung ist insgesamt an einem portalartigen Traggestell 54 angebracht. Die beiden übereinander angeordneten Splicestationen 17 bzw. deren Tragwand 22 ist an einer aufrechten Stütze 55 des Traggestells 54 angebracht. An einer gegenüberliegenden Stütze 56 sind die beiden Tape-Aggregate 12, 13 an einer Halterung 57 gelagert. Diese weist einen oberen und unteren quer abstehenden Tragarm 58, 59 auf. Am Ende eines jeden Tragarms ist ein Tape-Aggregat 12, 13 gelagert. Jedes Tape-Aggregat 12, 13 ist mit einer Führung 60, 61 auf dem Tragarm 58, 59 verschiebbar, so daß eine exakte Stellung jedes Tape-Aggregats 12, 13 in horizontaler Richtung erfolgen kann.

Darüber hinaus ist eines der Tape-Aggregate 12, 13, im vorliegenden Falle das obere Tape-Aggregat 12, in vertikaler Richtung verstellbar zur Anpassung an unterschiedliche Formate der Faltkartons 11. Der Tragarm 58 ist mit einer Vertikalführung 62 verbunden. Diese ist in Vertikalrichtung auf einer aufrechten Tragstange 63 verschiebbar. Diese ist Teil der Halterung 57.

### Bezugszeichenliste:

- 10: Klebestreifen
- 11: Faltkarton
- 12: Tape-Aggregat
- 13: Tape-Aggregat
- 14: Materialbahn
- 15: Kleber
- 16: Bobine
- 17: Splicestation
- 18: Ersatzbobine
- 19: Anfangsabschnitt
- 20: Endabschnitt
- 21: Umlenkwalze
- 22: Tragwand
- 23: Schuh
- 24: Drehlager
- 25: Führungsfläche
- 26: Seitenstreifen
- 27: Seitenstreifen
- 28: Führungsschenkel
- 29: Führungsschenkel
- 30: Übergabewalze
- 31: Übertragungshebel
- 32: Drehlager
- 33: Pfeil
- 34: Spitze
- 35: Erhöhung
- 36: Haltestück
- 37: Fotozelle
- 38: Zylinder
- 39: Kolbenstange
- 40: Arm
- 41: Messer
- 42: Tragscheibe
- 43: Zentrallager
- 44: Pfeil
- 45: Handgriff
- 46: Handgriff
- 47: Bobinenlager
- 48: Bobinenlager
- 49: Griff
- 50: Rastbohrung
- 51: Feder
- 52: Bobinenkern
- 53: Rändelrad
- 54: Traggestell
- 55: Stütze
- 56: Stütze
- 57: Halterung
- 58: Tragarm
- 59: Tragarm
- 60: Führung
- 61: Führung
- 62: Vertikalführung
- 63: Tragstange
- 64: Initiator
- 65: Kontrollscheibe
- 66: Vorsprung

## Patentansprüche

1. Verfahren zum Handhaben von Materialbahnen (14) mit einseitig angebrachter Beschichtung eines aktiven Klebstoffes, wobei die Materialbahn (14) von einer ersten Bobine (16) abgezogen und nach Verbrauch derselben eine neue Materialbahn einer Ersatzbobine (18) an die ablaufende Materialbahn (14) angeschlossen und ein Anfangsabschnitt (19) der neuen Materialbahn von einem Übertragungsorgan bereitgehalten wird und der Anfangsabschnitt (19) der neuen Materialbahn mit der Kleber (15) aufweisenden Seite an dem Übertragungsorgan anliegt, und wobei zur Verbindung des Anfangsabschnitts (19) der neuen Materialbahn mit der ablaufenden Materialbahn (14) der Anfangsabschnitt (19) mit seiner klebstofffreien Seite an die zugekehrte, Kleber aufweisende Seite der ablaufenden Materialbahn (14) angedrückt wird, derart, dass die ablaufende Materialbahn (14) den Anfangsabschnitt (19) von dem Übertragungsorgan löst und mitführt, **gekennzeichnet durch** folgende Merkmale:
a) der Anfangsabschnitt (19) liegt mit verminderter Haltekraft an dem Übertragungsorgan an,
b) auf die ablaufende Materialbahn (14) wirkt eine Haltekraft zur Anlage der Materialbahn (14) an einer Führungsfläche (25),
c) die ablaufende Materialbahn (14) wird von der ersten Bobine (16) bis zum vollständigen Verbrauch derselben abgezogen, sodass der Anfangsabschnitt (19) der neuen Materialbahn an einen Endabschnitt (20) der ablaufenden Materialbahn (14) angedrückt wird und der Endabschnitt (20) den Anfangsabschnitt (19) auf Grund der reduzierten Haltekraft vom Übertragungsorgan löst und mitführt.

2. Verfahren nach Anspruch 1, **dadurch gekennzeichnet, dass** die ablaufende Materialbahn (14) bzw. mindestens der Endabschnitt (20) während des Transports im Querschnitt unter Bildung eines offenen Hohlprofils verformt wird, insbesondere unter wannenartiger Querverformung, unter Erzeugung der Haltekraft zur Anlage der Materialbahn (14) an der Führungsfläche (25), und sodann mit dem Anfangsabschnitt (19) verbunden wird.

3. Vorrichtung zum Handhaben von Materialbahnen (14) mit einseitig angebrachtem, aktivem Kleber (15), mit mindestens einer Splicestation (17), in der die Materialbahn (14) von einer Bobine (16) abziehbar ist und in der eine Ersatzbobine (18) für den Anschluss eines Anfangsabschnitts (19) einer neuen Materialbahn an die ablaufende Materialbahn (14) bereitgehalten ist, wobei die ablaufende Materialbahn (14) an einem Führungs- bzw. Tragorgan entlangläuft, derart, dass der Kleber (15) auf der freien, äußeren Seite liegt, und wobei der Anfangsabschnitt (19) der neuen Materialbahn mit der Kleber aufweisenden Seite an einem Übertragungsorgan anliegt, **gekennzeichnet durch** folgende Merkmale:
a) das Übertragungsorgan ist mit Vorsprüngen, Erhöhungen oder dergleichen versehen, derart, dass der Anfangsabschnitt (19) mit reduzierter Haltekraft am Übertragungsorgan anliegt,
b) dem Führungs- bzw. Tragorgan für die ablaufende Materialbahn (14) ist ein Führungsorgan in Förderrichtung vorgeordnet, insbesondere ein langgestreckter geradliniger Schuh (23), mit einer profilierten Führungsfläche (25) für die Materialbahn (14), derart, dass die Materialbahn (14) im Bereich des Führungsorgans eine gewölbte Querschnittsform aufweist.

4. Vorrichtung nach Anspruch 3, **dadurch gekennzeichnet, dass** das Übertragungsorgan, insbesondere der Umfang einer Übergabewalze (30), mit längs des Umfangs angeordneten Spitzen (34) zur Anlage der mit Kleber versehenen Seite des Anfangsabschnitts (19) ausgebildet ist, wobei vorzugsweise die Spitzen (34) durch in Längs- und Querreihen orientierte, pyramidenförmige Erhöhungen (35) gebildet sind.

5. Vorrichtung nach Anspruch 3 oder 4, **dadurch gekennzeichnet, dass** zur Übergabe des Anfangsabschnitts (19) das Übertragungsorgan bzw. die Übergabewalze (30) gegen die ablaufende Materialbahn (14) drückbar ist, insbesondere im Bereich einer Umlenkwalze (21) als Führungs- und Tragorgan für die Materialbahn (14).

6. Vorrichtung nach Anspruch 3 oder einem der weiteren Ansprüche, **dadurch gekennzeichnet, dass** das Übertragungsorgan für den Anfangsabschnitt (19) einen schwenkbaren Hebel, nämlich einen Übertragungshebel (31) aufweist, an dessen unterem freien Ende die Übergabewalze (30) angeordnet ist, und dass der Übertragungshebel (31) durch ein Betätigungsorgan schwenkbar ist, vorzugsweise durch einen Zylinder (38).

7. Vorrichtung nach Anspruch 3 oder einem der weiteren Ansprüche, **dadurch gekennzeichnet, dass** die Bobine (16) und die Ersatzbobine (18) an einem gemeinsamen, bewegbaren Träger angeordnet sind, insbesondere an einer drehbaren Tragscheibe (42), wobei nach Anschluss des Anfangsabschnitts (19) einer neuen Materialbahn an die ablaufende Materialbahn (14) die Tragscheibe (42) drehbar ist, derart, dass die bisherige Ersatzbobine (18) in die Position der aktiven Bobine (16) gelangt.

8. Vorrichtung nach Anspruch 3 oder einem der weiteren Ansprüche, **dadurch gekennzeichnet, dass** zur Versorgung von zwei Tape-Aggregaten (12, 13) zwei eigenständige, übereinstimmende Splicestationen (17) vorgesehen sind, die vorzugsweise in Bezug auf eine horizontale Ebene spiegelbildlich angeordnet sind.

9. Vorrichtung nach Anspruch 3 oder einem der weiteren Ansprüche, **dadurch gekennzeichnet, dass** das Tape-Aggregat (12, 13) oder die Tape-Aggregate (12, 13) an einer Halterung (57) derart angeordnet sind, dass jedes Tape-Aggregat (12, 13) in Horizontalrichtung verstellbar und mindestens ein Tape-Aggregat (12) in vertikaler Richtung verstellbar ist.

## Claims

1. Method of handling material webs (14) coated with an active adhesive on one side, it being the case that the material web (14) is drawn off from a first reel (16) and, once the latter has been used up, a new material web of a replacement reel (18) is attached to the outgoing material web (14) and an initial section (19) of the new material web is held ready by a transfer element and the initial section (19) of the new material web butts against the transfer element by way of the side which contains adhesive (15), and that, in order to connect the initial section (19) of the new material web to the outgoing material web (14), the initial section (19) has its adhesive-free side pressed onto the facing, adhesive-containing side of the outgoing material web (14), such that the outgoing material web (14) releases the initial section (19) from the transfer element and carries it along, **characterized by** the following features:
a) the initial section (19) butts with reduced retaining force against the transfer element,
b) the outgoing material web (14) is subjected to a retaining force in order for the material web (14) to butt against a guide surface (25),
c) the outgoing material web (14) is drawn off from the first reel (16) until it has been completely used up, with the result that the initial section (19) of the new material web is pressed onto an end section (20) of the outgoing material web (14), and the end section (20) releases the initial section (19) from the transfer element, on account of the reduced retaining force, and carries it along.

2. Method according to Claim 1, **characterized in that** the outgoing material web (14) or at least the end section (20) is deformed in cross section during transportation to form an open hollow profile, in particular with trough-like transverse deformation, this producing the retaining force in order for the material web (14) to butt against the guide surface (25), and is then connected to the initial section (19).

3. Apparatus for handling material webs (14) with active adhesive (15) applied to one side, having at least one splicing station (17), in which the material web (14) can be drawn off from a reel (16) and in which is held ready a replacement reel (18) for attaching an initial section (19) of a new material web to the outgoing material web (14), the outgoing material web (14) running along a guiding and/or carrying element such that the adhesive (15) is located on the free, outer side, and the initial section (19) of the new material web butting against a transfer element by way of the adhesive-containing side, **characterized by** the following features:
a) the transfer element is provided with protrusions, elevations or the like such that the initial section (19) butts with reduced retaining force against the transfer element,
b) arranged upstream of the guiding and/or carrying element for the outgoing material web (14), as seen in the conveying direction, is a guiding element, in particular an elongate rectilinear shoe (23), with a profiled guiding surface (25) for the material web (14), such that the material web (14) has a curved cross-sectional shape in the region of the guiding element.

4. Apparatus according to Claim 3, **characterized in that** the transfer element, in particular the circumference of a transfer roller (30), is designed with points (34) which are arranged along the circumference and are intended for the abutment of the adhesive-containing side of the initial section (19), the points (34) preferably being formed by pyramid-like elevations (35) oriented in longitudinal and transverse rows.

5. Apparatus according to Claim 3 or 4, **characterized in that**, in order to transfer the initial section (19), the transfer element or the transfer roller (30) can be pressed against the outgoing material web (14), in particular in the region of a deflecting roller (21) as guiding and carrying element for the material web (14).

6. Apparatus according to Claim 3 or one of the further claims, **characterized in that** the transfer element for the initial section (19) has a pivotable lever, namely a transfer lever (31), at the bottom, free end of which the transfer roller (30) is arranged, and **in that** the transfer lever (31) can be pivoted by an actuating element, preferably by a cylinder (38).

7. Apparatus according to Claim 3 or one of the further claims, **characterized in that** the reel (16) and the replacement reel (18) are arranged on a common, movable carrier, in particular on a rotatable carrying disc (42), it being possible, once the initial section (19) or a new material web has been attached to the outgoing material web (14), for the carrying disc (42) to be rotated such that the former replacement reel (18) passes into the position of the active reel (16)

8. Apparatus according to Claim 3 or one of the further claims, **characterized in that** two independent, corresponding splicing stations (17), which are preferably arranged in a mirror-inverted manner in relation to a horizontal plane, are provided in order to supply two tape subassemblies (12, 13).

9. Apparatus according to Claim 3 or one of the further claims, **characterized in that** the tape subassembly (12, 13) or the tape subassemblies (12, 13) is/are arranged on a holder (57) such that each tape subassembly (12, 13) can be adjusted in the horizontal direction and at least one tape subassembly (12) can be adjusted in the vertical direction.

## Revendications

1. Procédé de manipulation de bandes de matière (14) revêtues sur une face d'un adhésif actif, dans lequel la bande de matière (14) est tirée d'une première bobine (16), et après consommation de celle-ci, une nouvelle bande de matière d'une bobine de remplacement (18) est jointe à la bande de matière (14) qui se termine et un tronçon de début (19) de la nouvelle bande de matière est tenu prêt par un organe de transmission et s'appuie sur cet organe de transmission par sa face qui présente l'adhésif (15), et dans lequel, pour la jonction du tronçon de début (19) de la nouvelle bande de matière à la bande de matière (14) qui se termine, le tronçon de début (19) est pressé par sa face dépourvue d'adhésif contre la face en regard, présentant de l'adhésif, de la bande de matière (14) qui se termine, de façon telle que la bande de matière (14) qui se termine détache de l'organe de transmission et entraîne le tronçon de début (19), **caractérisé par** les caractéristiques suivantes :
a) le tronçon de début (19) s'appuie sur l'organe de transmission avec une force de maintien réduite,
b) sur la bande de matière (14) qui se termine agit une force de maintien pour l'appui de cette bande (14) sur une surface de guidage (25),
c) la bande de matière (14) qui se termine est tirée de la première bobine (16) jusqu'à consommation complète de celle-ci, de sorte que le tronçon de début (19) de la nouvelle bande de matière est pressé contre un tronçon de fin (20) de la bande de matière (14) qui se termine et le tronçon de fin (20) détache de l'organe de transmission en raison de la force de maintien réduite et entraîne le tronçon de début (19).

2. Procédé selon la revendication 1, **caractérisé par le fait que** la bande de matière (14) qui se termine, ou au moins le tronçon de fin (20), est, pendant le transport, déformé(e) en coupe transversale avec formation d'un profil creux ouvert, en particulier avec déformation transversale du genre cuvette, avec production de la force de maintien pour l'appui de la bande de matière (14) sur la surface de guidage (25), et est ensuite joint(e) au tronçon de début (19).

3. Dispositif de manipulation de bandes de matière (14) sur une face desquelles est appliqué un adhésif actif (15), comportant au moins un poste de raccordement (17) où la bande de matière (14) est tirée d'une bobine (16) et une bobine de remplacement (18) est tenue prête pour la jonction d'un tronçon de début (19) d'une nouvelle bande de matière à la bande de matière (14) qui se termine, la bande de matière (14) qui se termine se déplaçant le long d'un organe de guidage ou de support de façon telle que l'adhésif (15) se trouve sur la face extérieure libre, et le tronçon de début (19) de la nouvelle bande de matière s'appuyant sur un organe de transmission par sa face qui présente l'adhésif, **caractérisé par** les caractéristiques suivantes :
a) l'organe de transmission est pourvu de saillies, élévations ou éléments semblables de façon telle que le tronçon de début (19) s'appuie sur lui avec une force de maintien réduite,
b) l'organe de guidage ou de support de la bande de matière (14) qui se termine est placé, dans la direction de transport, avant un organe de guidage, en particulier un sabot rectiligne allongé (23), ayant une surface profilée (26) pour le guidage de la bande de matière (14), de façon telle que la bande de matière (14) présente une section arquée dans la zone de cet organe de guidage.

4. Dispositif selon la revendication 3, **caractérisé par le fait que** l'organe de transmission, en particulier le pourtour d'un rouleau de transfert (30), est pourvu de pointes (34) situées le long de son pourtour pour l'appui de la face pourvue d'adhésif du tronçon de début (19), ces pointes (34) étant de préférence formées par des élévations en forme de pyramide (35) orientées en rangs longitudinaux et transversaux.

5. Dispositif selon l'une des revendications 3 et 4, **caractérisé par le fait que** pour la transfert du tronçon de début (19), l'organe de transmission ou le rouleau de transfert (30) peut être pressé contre la bande de matière (14) qui se termine, en particulier dans la zone d'un rouleau de renvoi (21) faisant office d'organe de guidage et de support de la bande de matière (14).

6. Dispositif selon la revendication 3 ou une des autres revendications, **caractérisé par le fait que** l'organe de transmission du tronçon de début (19) présente un levier basculant, à savoir un levier de transmission (31), à l'extrémité libre inférieure duquel est placé le rouleau de transfert (30), et que le levier de transmission (31) est basculé par un organe de manoeuvre, de préférence par un vérin (38).

7. Dispositif selon la revendication 3 ou une des autres revendications, **caractérisé par le fait que** la bobine (16) et la bobine de remplacement (18) sont placées sur un support commun mobile, en particulier sur un disque support tournant (42), et après la jonction du tronçon de début (19) d'une nouvelle bande de matière à la bande de matière (14) qui se termine, ce disque support (42) peut être tourné de façon telle que le bobine de remplacement présente jusqu'à maintenant (18) aille dans la position de la bobine active (16).

8. Dispositif selon la revendication 3 ou une des autres revendications, **caractérisé par le fait que** pour l'alimentation de deux groupes à ruban (12, 13) sont prévus deux postes de raccordement indépendants concordants (17) qui sont de préférence placés symétriquement par rapport à un plan horizontal.

9. Dispositif selon la revendication 3 ou une des autres revendications, **caractérisé par le fait que** le groupe à ruban (12, 13) ou les groupes à ruban (12, 13) sont placés sur un support (57) de façon telle que chaque groupe à ruban (12, 13) soit déplaçable en direction horizontale et au moins un groupe à ruban (12) soit déplaçable en direction verticale.
